# FASCICULE DE BREVET EUROPEEN

(11) **EP 0 329 567 B1**
(45) Date de publication et mention de la délivrance du brevet: **19.08.1992**
(21) Numéro de dépôt: 89400460.5
(22) Date de dépôt: 17.02.1989
(51) Int. Cl.: B21C 23/20

(54) **Procédé de filage de métal, spécialement d'aluminium, et presse de filage pour la mise en oeuvre du procédé**
Verfahren zum Strangpressen von Metall, insbesondere von Aluminium und Strangpresse zur Durchführung des Verfahrens
Method for extruding metal, particularly aluminium and extruding press for carrying out this method

(30) Priorité: 19.02.1988 FR 8802035
(43) Date de publication de la demande: 23.08.1989
(73) Titulaire: CLECIM, F-95863 Cergy-Pontoise (FR)
(72) Inventeur: Bessey, Guy, F-95430 Auvers sur Oise (FR); Noterman, Alain, F-95380 Puiseux en France (FR)
(74) Mandataire: Phélip, Bruno

(56) Documents cités:
- DE-B- 2 404 119
- FR-A- 2 148 704
- FR-A- 2 305 249
- US-A- 3 563 079

## Description

L'invention a pour objet un procédé de filage de métal par la méthode inverse, applicable spécialement au filage de l'aluminium et de ses alliages et couvre également une presse de filage perfectionnée pour la mise en oeuvre du procédé.

Dans un tel procédé décrit, par exemple, dans le document US-A-3563079, on place une billette de métal dans un logement ménagé à l'intérieur d'un conteneur et fermé, d'un côté, par un fond et de l'autre, par un grain portant une filière et placé à l'extrémité d'une tige appelée fouloir et susceptible de s'enfiler à l'intérieur du logement de façon à réaliser l'extrusion du métal par la filière, en formant une barre qui est évacuée par un orifice ménagé dans l'axe du fouloir.

Comme on ne peut éviter qu'il existe un léger jeu entre le grain porte filière et la face interne du logement, il se forme, le long de celle-ci une fine pellicule de métal qui doit être éliminée car elle comporte des impuretés, notamment des restes de métal non extrudé et de lubrifiant. C'est pourquoi on procède périodiquement à un raclage du logement au moyen d'un grain de même diamètre qui est enfilé dans le logement (US-A-3.563.079).

On sait que, lors du filage de métal par la méthode inverse, on retrouve sensiblement dans le produit filé, de l'extérieur vers l'intérieur, les différentes couches de la billette extrudée. En particulier, la couche extérieure de la billette apparaît, après le filage, à la surface des produits filés.

Or la surface des billettes de métal à filer en provenance des fonderies peut présenter , en particulier dans le cas de l'aluminium, des défauts superficiels tels que peau de coulée, ségrégation d'éléments d'alliage ou d'addition, reprise à froid etc... . Ces défauts peuvent être rencontrés sur une certaine épaisseur à partir de la face externe de la billette qui peut être, par exemple, de l'ordre de 2 mm.

Jusqu'à présent, on a estimé qu'avant d'introduire la billette à filer dans le conteneur, il était nécessaire d'éliminer la couche externe susceptible d'englober des défauts superficiels.

Dans un premier procédé connu, cette élimination est réalisée par écroûtage sur un tour. Ce procédé est efficace mais augmente évidemment les coûts de production et nécessite des installations de tournage pour la préparation des billettes. Dans un autre procédé, on élimine la couche externe par scalpage en faisant passer la billette sur des lames qui rabotent la face externe sur l'épaisseur voulue. Ce procédé est plus rapide que l'écroûtage mais il doit être réalisé à chaud au moyen d'un dispositif spécial placé soit entre le four de réchauffage des billettes et la presse à filer soit directement sur la presse.

Ces deux méthodes permettent d'obtenir une bonne qualité de surface des billettes mais présentent certains inconvénients. Tout d'abord, l'épaisseur de métal à enlever doit tenir compte des tolérances géométriques sur le diamètre, des rugosités de surface, de l'épaisseur de la couche externe présentant des défauts de structure et de la précision du dispositif de préparation et il en résulte que l'on est amené à enlever une épaisseur relativement importante, pouvant aller jusqu'à 10 mm, ce qui entraîne un pourcentage important de déchets avant chargement dans la presse. Or la perte au feu lors de la refusion des déchets de tournage est très importante.

L'invention remédie à ces inconvénients grâce à un procédé permettant de supprimer le traitement préalable d'élimination de la couche extérieure et par conséquent de simplifier l'installation qui ne doit plus comporter de dispositifs annexes prévus à cet effet.

D'une façon générale l'invention s'applique à un procédé de filage de métal par la méthode inverse, par extrusion à travers une filière d'une billette de métal placée dans un logement ménagé à l'intérieur d'un conteneur et fermé d'un côté par un fond et de l'autre par un grain portant la filière et monté à l'extrémité d'un fouloir fixe percé d'un orifice axial et susceptible de s'enfiler à l'intérieur du logement par déplacement du conteneur et de son fond sous l'action d'un vérin principal de filage, de façon à produire, par extrusion du métal dans la filière, le filage d'une barre, évacuée par l'orifice ascial (42) du fouloir (40) procédé dans lequel, lors du filage, on laisse un jeu entre la périphérie du grain porte-filière et la face interne du logement de façon à former une chemise le long de ladite face interne et l'on procède ensuite à un raclage du logement.

Conformément à l'invention, on utilise des billettes brutes de fonderie, sans élimination préalable de la couche externe et le premier jeu laissé entre la périphérie du grain de filage et la face interne du logement est déterminé de façon que la chemise ait une épaisseur suffisante pour englober tous les défauts superficiels de la billette brute et on réalise le raclage du logement, après le filage, au moyen d'un grain de raclage dont la périphérie est séparée de la face interne du logement par un second jeu inférieur à l'épaisseur de la chemise mais suffisant pour que celle-ci soit simplement rabotée sur une partie seulement de son épaisseur et qu'il subsiste, après raclage, une pellicule de métal d'épaisseur régulière couvrant la totalité de la face interne du logement, la nouvelle billette étant ensuite chargée dans le conteneur en restant parfaitement centrée sur l'axe du logement de façon que ladite pellicule ne risque pas d'être détériorée pendant le chargement.

Ce premier jeu laissé entre la périphérie du grain porte-filière et la face interne du logement est déterminé en fonction du diamètre de la billette et peut être compris entre 1,5 mm et 4 mm environ suivant le diamètre. Le second jeu laissé entre la périphérie du grain de raclage et la face interne du logement peut être compris entre 0,1 et 0,25 mm environ.

Il est particulièrement avantageux que, pendant le chargement dans le conteneur de la billette, celle-ci soit maintenue parfaitement centrée sur l'axe du logement de façon que la pellicule laissée lors du filage précédent ne risque pas d'être détériorée pendant le chargement.

A cet effet, selon une méthode connue d'autre part, la billette est d'abord placée exactement dans l'axe de filage et pincée entre le grain porte-filière et le fond de fermeture, le conteneur étant enfilé ensuite par coulissement sur la billette.

L'invention couvre également une presse pour a mise en oeuvre du procédé et qui, étant prévue pour le filage par la méthode inverse, comporte un fouloir fixe percé d'un orifice axial et sur lequel vient s'enfiler le logement d'un conteneur dans lequel a été placé la billette à filer, celle-ci étant comprimée entre le fond de fermeture du conteneur et un grain porte-filière placé à l'extrémité du fouloir, de telle sorte qu'il se forme, au cours du filage, le long de la face interne du logement, une chemise englobant les défauts superficiels de la billette. La presse comporte, en outre, un moyen de nettoyage du logement après le filage comprenant un grain de raclage de la chemise susceptible d'être enfilé dans le logement après le filage.

Conformément à l'invention, étant donné que l'on utilise des billettes brutes de fonderie, sans élimination préalable de la couche externe le premier jeu laissé entre la périphérie du grain de filage et la face interne du logement est déterminé de façon que la chemise ait une épaisseur suffisante pour englober tous les défauts superficiels de la billette brute et le grain de raclage a un diamètre légèrement inférieur à celui de la face interne du logement de façon qu'il existe, entre la périphérie dudit grain de raclage et la face interne du logement, un jeu inférieur à l'épaisseur de la chemise pour que celle-ci soit raclée vers l'intérieur et sur une partie seulement de son épaisseur en laissant subsister, après raclage, une pellicule de métal d'épaisseur régulière et couvrant la totalité de la face interne du logement.

De préférence, le grain de raclage est monté sur un second fouloir susceptible d'être mis dans l'axe de filage et d'être enfilé dans le logement du conteneur par déplacement axial dans un sens de raclage et retiré dans le sens inverse. Selon une autre caractéristique essentielle de l'invention, le grain de raclage est attelé au second fouloir de façon à rester fixé à l'extrémité de ce dernier aussi bien dans le sens de raclage que dans le sens de retrait et il a un diamètre variable de telle sorte que le jeu laissé entre la périphérie dudit grain de raclage et la face interne du logement soit plus petit dans le sens de raclage que dans le sens de retrait.

A cet effet, le grain de raclage comprend, de préférence, un corps de support fixé à l'extrémité du fouloir de raclage et portant du côté opposé audit fouloir, un segment racleur en forme d'anneau élastique coupé par une fente centrée dans un plan radial et limitée par deux faces planes s'ouvrant en V vers l'intérieur et entre lesquelles s'engage un coin d'expansion muni de faces d'appui d'inclinaison correspondante et montée coulissante transversalement sur le corps de support, ce dernier étant associé à des moyens de commande d'un déplacement transversal du coin vers l'extérieur pour déterminer l'élargissement de la fente et l'augmentation du diamètre du segment racleur.

De façon avantageuse, le segment râcleur est muni, sur sa périphérie, d'une arête coupante de rabotage de la chemise et il prend appui, par l'intermédiaire d'une face lisse perpendiculaire à l'axe du fouloir, sur une face lisse correspondante ménagée à l'extrémité du corps de support opposé au fouloir. En outre, le segment râcleur est solidarisé en déplacement axial avec ledit corps de support par une bride de retenue en forme d'anneau à section en U comprenant deux ailes s'engageant respectivement des gorges circulaires correspondantes ménagées sur le segment et sur le corps de support , ladite bride étant coupée par une fente au niveau de la fente du segment .

Dans un mode de réalisation préférentiel, les moyens de commande du déplacement transversal du coin d'expansion comprennent une tige de manoeuvre montée coulissante axialement à l'intérieur du corps de support et sur laquelle est ménagée une came comprenant une face plane inclinée par rapport à l'axe du corps de support et coopérant avec une face plane d'inclinaison correspondante ménagée sur le coin d'expansion de façon à commander le déplacement transversal de ce dernier vers l'extérieur par déplacement axial de la tige de manoeuvre.

Mais l'invention sera mieux comprise par la description suivante d'un mode de réalisation particulier, donné à titre d'exemple et représenté sur les dessins annexés .
La figure 1 représente schématiquement , en vue de dessus , une presse de filage classique fonctionnant par la méthode inverse.
La figure 2 représente, en 1/2 coupe partielle, une billette à l'état brut;
La figure 3 représente, en 1/2 coupe partielle, une billette chargée dans le conteneur et après tassage;
Les figures 4 à 11 représentent schématiquement les différentes étapes du filage d'une billette avec râclage du conteneur .
La figure 12 est une vue en coupe axiale du grain de râclage représenté en position expansée dans la demi-vue supérieure et en position rétreinte dans la demi-vue inférieure .
La figure 13 est une vue en coupe transversale selon la ligne A-A de la figure 10 .
La figure 14 est une vue de dessus du grain de râclage avec coupes partielles.

Sur la figure 1, on a représenté, à titre de simple exemple, les organes essentiels d'une presse de filage par la méthode inverse qui comprend un sommier 11 et une traverse fixe 12 reliés entre eux par des colonnes 13 et entre lesquelles sont montés coulissant, parallèlement à la direction de filage,un conteneur 2 et une traverse mobile 30 actionnée par un vérin principal de filage 14 prenant appui sur la traverse fixe 12. Des vérins auxiliaires 15 et 16 permettent de manoeuvrer respectivement la traverse mobile 30 et une traverse 20 portant le conteneur 2 sans actionner le vérin principal 14.

Le conteneur 2 est percé d'un logement cylindrique 21 centré sur un axe de filage 10 et pouvant être fermé à une extrémité par un fond 3 porté par la traverse mobile 30.

Sur le sommier 11 prend appui un fouloir 40 constitué d'une colonne tubulaire portant à son extrémité libre un grain de filage 4 portant une filière 41 . Cette dernière s'ouvre sur un alésage 42 ménagé dans l'axe du fouloir 40 et prolongé par un orifice d'évacuation 17 traversant le sommier 11. L'ensemble est centré sur l'axe du logement 21 qui constitue l'axe de filage 10.

On connaît le principe du filage inverse. Une billette 5 de métal à filer est placée à l'intérieur du logement 21 du conteneur 2 fermé d'un côte par le fond 3 porté par la traverse mobile 30. Lorsque le vérin principal 14 pousse la traverse mobile 30 vers le sommier 11 en entraînant le conteneur, la billette 5 est comprimée entre le fond de conteneur 3 et la filière 41 portée par le grain de filage 4 sur lequel s'enfile progressivement le logement 21 du conteneur entraîné par la traverse mobile 30. Il résulte une extrusion du métal de la billette 5 qui forme un profilé évacué par les orifices alignés 42 et 17.

Le processus du filage inverse est parfaitement connu et a fait l'objet de nombreux perfectionnements.

En particulier, dans le mode de réalisation représenté sur la figure 1, la presse est munie d'une cisaille 23 montée coulissante le long de la face arrière du conteneur 2 et de butées réglables 61 de limitation de l'avancement du conteneur . En outre, le fouloir de filage 40 est associé à un second fouloir 70 décalé latéralement et portant un grain de râclage 7; les deux fouloirs sont fixés sur un support 6 monté coulissant sur la face interne du sommier 11 et actionné par un vérin 62 permettant de placer dans l'axe de filage 10 l'un ou l'autre des deux fouloirs 40 et 70.

Habituellement, à la fin du filage, il reste le long de la face interne du logement 21, une mince chemise de métal ayant passé entre ladite face interne et la périphérie du grain de filage 4 et reliée au culot de métal restant entre le grain de filage 4 et le fond de conteneur 3.

Après cisaillage du culot, on recule le conteneur 2, on place le second fouloir 70 dans l'axe de filage et on avance de nouveau le conteneur . Le grain de râclage 7, qui a un diamètre égal à celui du logement 21 s'enfile dans ce dernier en repoussant la chemise de métal de façon à nettoyer la face interne du logement 21.

L'invention utilise de telles dispositions mais en les adaptant d'une façon qui permet d'utiliser pour le filage des billettes brutes .

Sur la figure 2 on a représenté , en 1/2 coupe partielle et à échelle agrandie, une billette 5 à l'état brut .Cette dernière comporte sur sa périphérie des défauts superficiels que l'on peut rencontrer sur une couche externe 54 d'épaisseur (a) . D'autre part, la paroi latérale 55 de la billette n'est pas parfaitement lisse ni rectiligne . De ce fait, pour supprimer l'ensemble de ces défauts , par écroutage ou scalpage, on est amené à réduire le diamètre de la billette 5 sur une épaisseur (b).

Sur la figure 3, on a représenté la billette 5 après tassage dans le logement 21 du conteneur 2.Comme on va le voir, le procédé selon l'invention permet de ne réduire le diamètre de la billette 5 que sur une épaisseur (a′) sensiblement égale à l'épaisseur (a) de la couche externe 55 pouvant englober des défauts.

Le fonctionnement des différents organes pour la mise en oeuvre de l'invention est représenté en détail, à échelle agrandie, sur les figures 4 à 11 qui montrent les différentes étapes du procédé.

Sur ces figures , on a représenté uniquement les organes placés entre le sommier 11 et la traverse mobile 30 .

La figure 4 représente l'introduction dans le conteneur 2 , d'une nouvelle billette 5 qui,comme on l'a indiqué , est utilisée à l'état brut . De façon particulièrement avantageuse pour la mise en oeuvre de l'invention, on utilise à cet effet un procédé connu dit de pinçage de la billette . L'opération de chargement commence après le nettoyage du conteneur c'est-à-dire après l'enfilement du conteneur 2 sur le fouloir 70 portant le grain de râclage 7. La traverse mobile 30 a été écartée du conteneur d'une distance supérieure à la longueur de la billette et une nouvelle billette 5 a été amenée dans l'axe de filage par une pelle de chargement 53 qui positionne la billette 5 entre le grain de râclage 7 et le fond de conteneur 3 de façon qu'elle soit exactement centrée sur l'axe de filage 10 . En commandant le rapprochement de la traverse mobile 30 , on pince la billette 5 entre le fond de conteneur 3 et le grain de râclage 7, dans la position représentée sur la figure 4. On peut alors retirer la pelle de chargement 53 sans que la billette risque de se déplacer , puis reculer le conteneur 2 vers la traverse mobile 30 au moyen de ses vérins de manoeuvre 16 de façon que le logement 21 du conteneur s'enfile sur la billette 5. Cette introduction peut se faire facilement et sans que la billette vienne au contact de la paroi 21 du logement puisqu'elle est maintenue centrée et serrée entre le grain 7 et le fond de conteneur 3 .

A la fin de ce déplacement, le conteneur 2′ représenté en traits mixtes sur la figure 4, vient s'appliquer sur des butées 31 de la traverse mobile 30 . La billette 5 est alors complètement enfilée dans le logement 21.

Comme représenté sur la figure 5, on réalise alors le tassage de la billette à l'intérieur du logement 21 en appliquant une pression importante sur la traverse mobile 30 . La billette 5,comprimée entre le fond 3 et le grain de râclage 7 diminue légèrement de longueur tandis que son diamètre augmente et que sa surface périphérique est appliquée fortement contre la face interne 22 du logement 21.

On peut alors reculer la traverse mobile 30 avec le conteneur 2 pour dégager le grain de râclage 7, puis commander , au moyen du vérin 62, une translation du support 6 qui vient mettre dans l'axe de filage 10 le fouloir tubulaire 40, dans la position représentée sur la figure 6. Normalement, la filière et le grain de filage utilisés au cours du filage précédent ont été évacués avec le culot et un nouveau grain de filage doit être monté sur le fouloir 40.

A cet effet, on place en face du fouloir 40 un nouveau grain de filage 4 au moyen d'un organe de chargement 43 puis l'on commande un nouvel avancement vers le sommier 11 de la traverse mobiles 30 qui entraîne le conteneur 2 et le grain de filage 4. Ce dernier s'applique d'un côté sur la billette 5 et s'enfile de l'autre sur un support adéquat ménagé à l'extrémité du fouloir 40.

Le filage peut alors commencer, la billette 5 étant comprimée entre le fond de conteneur 3 et le grain 4 qui porte la filière 41. La figure 7 représente le filage en cours de réalisation et l'on voit en particulier comment se forme par extrusion la barre profilée 50 qui est évacuée par l'orifice axial 41 du fouloir 40.

Selon une particularité essentielle de l'invention, on donne au grain porte-filière 4 un diamètre extérieur (D1) nettement inférieur à celui (D2) de la face interne 22 du logement 21 .De la sorte, il se forme le long de cette dernière une chemise de métal 51 dont l'épaisseur est particulièrement importante et correspond sensiblement au jeu (C) laissé entre la périphérie du grain 4 et la face interne (22) du logement 21.En pratique, ce jeu (C) est calculé de façon que l'épaisseur (a′)de la chemise 51 ainsi formée soit au moins égale à l'épaisseur (a) de la couche extérieure (54) de la billette (5) susceptible d'englober des défauts superficiels. Cette épaisseur (a) qui doit être éliminée peut être comprise entre 1 et 4 mm suivant la diamètre de la billette.

L'épaisseur (a′) de la chemise sera donc déterminée dans cet intervalle en fonction du diamètre de la billette et on constate qu'elle peut être nettement inférieure à l'épaisseur (b) de métal qui devait être enlevée dans les procédés habituels et qui pouvait aller jusqu'à 10 mm . En effet, dans les procédés connus, cet enlèvement est effectué avant l'introduction de la billette dans le logement et il faut donc tenir compte non seulement de la profondeur (a) jusqu'à laquelle on peut trouver des défauts superficiels mais également des défauts de surface et des défauts de rectitude de la billette .Dans le procédé selon l'invention, au contraire, on introduit dans le logement 21 une billette à l'état brut et dont , par conséquent, la face externe (55) peut ne pas être lisse ni rectiligne mais ceci n'a pas d'inconvénient étant donné que grâce à la technique du pinçage , la billette 5 est parfaitement centrée pendant son introduction dans le conteneur 2 et que le tassage effectué ensuite permet d'appliquer exactement la périphérie de la billette sur la face interne 22 du logement 21. De ce fait, comme on le voit sur la figure 3, la couche externe 55 à éliminer devient à son tour rectiligne et son épaisseur (a′) dépend seulement de l'importance des défauts superficiels et de l'épaisseur d'une pellicule de métal 52 dont on parlera plus loin. C'est là un premier avantage de l'invention.

La chemise 51 ainsi formée le long du logement a cependant une épaisseur très supérieure à celle qui se forme habituellement et il en résulte que la section annulaire de métal comprise entre la périphérie du grain 4 et le logement 21 se rapproche et peut même dépasser la section de la barre extrudée par la filière 41 . On pourrait alors craindre que le métal ne soit extrudé de préférence par la périphérie . On va voir qu'une autre caractéristique de l'invention, exposée ci-après, permet d'éviter cet inconvénient .

A la fin du filage, il subsiste entre le grain porte-filière 4 et le fond 3 un culot de métal 56 qui est relié dans sa partie centrale à la barre filée 50 et sur la périphérie à la chemise 51. Selon un procédé connu,après avoir reculé la traverse mobile et le fond 3 , on avance le conteneur 2 jusqu'à des butées réglables 61 dont l'avancement est déterminé, comme représenté sur la figure 8, de façon que, lorsque le conteneur 2 vient en butée, sa face arrière se trouve dans l'alignement de la face avant du grain porte-filière 4 devant lequel dépasse seulement le culot 56. On déplace alors le long de la face arrière du conteneur une cisaille 23 qui coupe le culot 56 en le séparant de la barre 50 et de la chemise 51. Le culot 56 et la barre 50 sont alors évacuées et il ne reste plus dans le logement 21 que la chemise épaisse 51.

Comme indiqué sur la figure 9, on recule alors les butées 61 et l'on avance le conteneur 2 de façon à dégager le grain de filage 4 qui peut être retiré au moyen d'une pelle de récupération 24.

Le fouloir de filage 40 étant ainsi libéré du grain qu'il portait , on ne risque pas de détériorer la chemise épaisse 51 en avançant de nouveau le conteneur 2 pour venir dans la position de la figure 10 sur laquelle on a de plus représenté l'évacuation du grain de filage 4.

Par translation du support 6, on amène alors dans l'axe de filage 10 le grain de râclage 7 monté sur le second fouloir 70 .

Le grain de râclage 7 qui sera décrit en détail plus loin présente la particularité d'être attelé sur son fouloir 70 et en outre d'être expansible de façon à présenter dans le sens de râclage un diamètre plus grand que dans le sens de retrait . En position de râclage, le diamètre du grain 7 est en effet légèrement inférieur au diamètre du logement 21 de façon qu'il existe entre la périphérie du grain 7 et la face interne du logement 21 un jeu (d) qui peut être compris, par exemple, entre 0,1 et 0,25 mm selon les cas.

Ce jeu (d) est donc supérieur au simple jeu de coulissement qui est laissé habituellement entre le grain de râclage et la face interne du logement et que l'on cherche normalement à réduire au minimum pour que le grain de râclage réalise un nettoyage complet du logement . Dans l'invention, au contraire, le grain de râclage 7 ne repousse pas totalement la chemise 51 dehors du logement mais effectue seulement un rabotage de sa partie interne en laissant subsister le long de la face interne 22 du logement une pellicule de métal 52 dont l'épaisseur correspond donc sensiblement au second jeu (d) laissé entre le grain de râclage et la paroi latérale du logement . Ce jeu (d) sera déterminé notamment en tenant compte de la nature du métal de façon que la pellicule ainsi laissée ne risque pas de se déchirer au moment du râclage et couvre au contraire entièrement la paroi latérale du logement 21.

A la fin du râclage , le conteneur 2 se trouve donc complètement enfilé sur le fouloir 70 dans la position représentée sur la figure 4 et l'on peut reprendre le cycle en amenant une nouvelle billette 5 entre le grain de râclage 7 et le fond de conteneur 3.

Grâce à l'utilisation de la technique du pinçage pour le chargement de la billette, celle-ci est parfaitement centrée sur l'axe de filage . En outre, tout en exerçant sur la billette 5 la pression de pinçage nécessaire pour la maintenir , il est possible, grâce à des moyens décrits plus loin, de commander une diminution du diamètre du grain de râclage 7 lorsque le conteneur est reculé après le râclage de façon que le retrait du grain de râclage 7 ne risque pas de détériorer la pellicule 52 laissée le long de la paroi latérale du logement . De plus, le grain de râclage 7 est attelé sur son fouloir 70 ce qui permet de le maintenir exactement dans l'axe du logement aussi bien dans le sens de râclage que dans le sens de retrait . De ce fait, le grain ne risque pas de reposer sur le fond du logement 21 et la pellicule 52 formée lors du râclage a une épaisseur parfaitement régulière.

Lorsque l'on introduit une nouvelle billette à filer dans le logement ainsi recouvert d'une pellicule de métal 52 et que l'on procède au tassage , cette opération réalise un véritable soudage de la face latérale 55 de la billette 5 avec la pellicule 52 et l'on a constaté que , pendant le filage , la présence de cette pellicule 52 qui adhère parfaitement, d'un côte sur la face interne 22 du logement 21 et de l'autre sur la face latérale 55 de la billette 5 ,réalise une véritable étanchéité en s'opposant au filage préférentiel, par le jeu périphérique (c),qui pourrait survenir lorsque la section de passage de la filière est du même ordre que la section annulaire laissée par le jeu (c) . En outre, du fait que la pellicule 52 a une épaisseur constante dans toutes les directions , elle réalise un parfait centrage de la billette et par conséquent de l'écoulement du métal dans la barre ou le tube filé .

Pour réaliser l'expansion et le rétreint du grain de râclage 7, il est avantageux de réaliser ce dernier de la façon indiquée sur les figures 12 à 14 qui, cependant, ne sont données qu'à titre d'exemple non limitatif , d'autres modes de réalisation pouvant évidemment être imaginés pour obtenir le même résultat .

Sur la figure 12, on a représenté en coupe longitudinale le grain de râclage dans ses deux positions, respectivement en position expansée sur la demi-coupe supérieure et en position de rétreint sur la demi-coupe inférieure . De la même façon , la figure 13 qui est une vue en coupe transversale selon la ligne A-A de la figure 12 , et la figure 14 qui est une vue de dessus, montrent le grain 7 en position expansée sur la partie inférieure et en position de rétreint sur la partie supérieure.

Comme on le voit sur la figure 12 , le grain de râclage est constitué essentiellement par un segment 7 monté à l'extrémité d'un corps tubulaire 71 présentant , du côté du fouloir 70 , un alésage fileté 72 s'engage sur un filetage correspondant 72′ du fouloir 70 .

Le segment 7 est constitué par un anneau élastique coupé par une fente 73 centrée dans un plan radial P₁ passant par l'axe du fouloir et limité par deux faces planes 74, 74′ inclinées symétriquement par rapport au plan P₁ de façon à s'ouvrir en V vers l'intérieur .

Par ailleurs, le segment râcleur 7 est muni, du côté opposé au fouloir 70, d'une arête coupante 75 et s'appuie, par l'intermédiaire d'une face lisse 76, sur l'extrémité du corps de support 71 avec lequel il est solidarisé en déplacement axial par une bride de retenue 77 à section en U comprenant deux ailes s'engageant respectivement dans des gorges circulaires 78, 78′ correspondantes ménagées respectivement sur le segment 7 et sur le corps de support 71 et dont la profondeur est déterminée de façon à laisser un jeu radial qui autorise une légère variation de diamètre du segment 7 . La bride de retenue 77 est avantageusement réalisée en deux parties placées de part et d'autre du plan P et dont les extrémités 77′ sont séparées par un espace libre au niveau de la fente 73 du segment 7.

La variation de diamètre du segment 7 est commandée par un coin d'expansion 8 qui est interposé entre les deux faces d'extrémité 74, 74′ du segment de râclage 7 sur lesquelles il s'appuie par des faces 81, 81′ de même inclinaison . De la sorte , un déplacement radial vers l'extérieur ou vers l'intérieur du coin 8 détermine l'expansion ou , respectivement, le rétreint du segment 7.

A cet effect, le coin 8 est muni vers l'intérieur d'une face plane 82 inclinée par rapport à l'axe 10 du fouloir et coopérant avec une face 90 de même inclinaison ménagée sur une came 9 sur laquelle le coin 8 est appliqué vers l'intérieur du fait de l'élasticité du segment 7 et de l'inclinaison en V vers des faces 74, 74′.

La came 9 est fixée sur une pièce de commande 91 munie d'une partie élargie 92 qui peut coulisser axialement dans un alésage 93 ménagé dans le corps de support 71 , le long d'une bague de guidage 94 assurant un glissement doux . La came 9 est placée dans une rainure longitudinale 95 ménagée dans la partie élargie 92 et limitée par deux faces planes 96, 96′ le long desquelles peuvent coulisser des faces latérales 85, 85′ de guidage radial du coin d'expansion 8 .

La pièce de commande 91 est enfilée et fixée sur une tige de manoeuvre 97 montée coulissante dans un alésage axial 79 du fouloir 70 et reliée à la tige d'un vérin 98 logé dans le support 61.

De la sorte, comme on le voit en coupe longitudinale sur la figure 12 et en coupe transversale sur la figure 13, le déplacement axial de la pièce de commande 91 sous l'action du vérin 98 détermine, au moyen du coin 8, l'expansion ou le rétreint du segment râcleur 7, le profil extérieur du coin d'expansion 8 étant déterminé de façon à assurer la continuité des deux branches du segment de râclage 7 en position d'expansion 8 . De la même façon, en position d'expansion, les faces frontales du coin 8, du segment 7 et de la pièce de manoeuvre 91 sont placées dans un même plan P₂ perpendiculaire à l'axe 10 de façon à constituer une face lisse 86 pour le tassage de la billette.

Bien entendu , ce mode de réalisation du grain de râclage n'a été décrit qu'à titre d'exemple préférentiel, d'autres dispositions pouvant être employées pour réaliser un grain expansible attelé à son fouloir.

De même, pour assurer le remplacement du grain de filage par le grain de râclage, on pourrait employer d'autres dispositions que le montage, d'ailleurs connu, des deux fouloirs sur un même support coulissant qui a été décrit plus haut pour illustrer l'invention.

Les signes de référence insérés après les caractéristiques techniques mentionnées dans les revendications, ont pour seul but de faciliter la compréhension de ces dernières, et n'en limitent aucunement la portée.

## Revendications

1. Procédé de filage de métal par la méthode inverse, par extrusion à travers une filière (41) d'une billette ( 5) de métal placée dans un logement (21) ménagé à l'intérieur d'un conteneur (2) et fermé d'un côté par un fond (3) et de l'autre par un grain (4) portant la filière (41) et monté à l'extrémité d'un fouloir (40) percé d'un orifice axial (42) et susceptible de s'enfiler à l'intérieur du logement (21) par déplacement du conteneur (2) et de son fond (3) sous l'action d'un vérin principal de filage (14), de façon à produire, par extrusion du métal dans la filière (41), le filage d'une barre (50) évacuèe par l'orifice ascial (42) du fouloir (40), procédé dans lequel, lors du filage, on laisse un certain jeu (c) entre la périphérie du grain porte-filière (4) et la face interne (22) du logement (21) de façon à former, le long de ladite face interne (22) une chemise (51) et l'on procède ensuite à un raclage du logement (21), ledit procédé étant caractérisé par le fait que l'on utilise des billettes brutes de fonderie , sans élimination préalable de la couche externe et que le premier jeu (c) laissé entre la périphérie du grain de filage (4) et la face interne du logement (21) est déterminé de façon que la chemise (51) ait une épaisseur (a′) suffisante pour englober tous les défauts superficiels de la bilette brute, et par le fait que l'on réalise le raclage du logement (21), après le filage, au moyen d'un grain de raclage (7) dont la périphérie est séparée de la face interne (22) du logement (21) par un second jeu (d) inférieur à l'épaisseur de la chemise (51) mais suffisant pour que celle-ci soit simplement rabotée sur une partie seulement de son épaisseur et qu'il subsiste, après raclage, une pellicule (52) de métal d'épaisseur régulière couvrant la totalité de la face interne (22) du logement (21), la nouvelle billette (5) étant ensuite chargée dans le conteneur (2), en restant parfaitement centrée sur l'axe (10) du logement (21) de façon que la pellicule (52) ne risque pas d'être détériorée pendant le chargement.

2. Procédé de filage selon la revendication 1, Caractérisé par le fait que le premier jeu (c) laissé entre la périphérie du grain de filage (4) et la face interne (22) du logement (21), est déterminé en fonction du diamètre de la billette et est compris entre 1,5 et 4 mm.

3. Procédé de filage selon l'une des revendications 1 et 2, caractérisé par le fait que le second jeu (d) laissé entre la périphérie du grain de raclage (7) et la face interne (22) du logement (21) est compris entre 0,1 et 0,25 mm.

4. Procédé de filage selon l'une des revendications précédentes, caractérisé par le fait que pour être chargée dans le conteneur (2), la billette (5) est d'abord placée exactement dans l'axe de filage et pincée entre le grain de raclage (7) et le fond de fermeture (3), le conteneur (2) étant enfilé ensuite sur la billette (5) par coulissement axial.

5. Procédé de filage selon l'une des revendications précédentes, caractérisé par le fait qu'il est appliqué au filage de l'aluminium et de ses alliages.

6. Presse de filage de métal par la méthode inverse, comportant un fouloir fixe (40) percé d'un orifice (42) centré sur un axe de filage (10), s'appuyant à une extrémité sur un sommier (11) et portant à son autre extrémité une filière (41) montée sur un grain de filage (4), un conteneur (2) dans lequel est ménagé un logement cylindrique (21) centré sur l'axe de filage (10) et prenant appui, du côté opposé au fouloir (40), sur une traverse mobile (30) portant un fond (3) de fermeture du logement (21), des moyens (53) de chargement d'une billette (5) de métal à filer dans le logement (21) du conteneur (2) et au moins un vérin (14) de déplacement de la traverse mobile (30) et du conteneur (2) vers le fouloir fixe (40) pour le filage, par extrusion de la billette (5) dans la filière (41), d'une barre (50) de métal évacuée par l'orifice axial (42) du fouloir (40), et un moyen de râclage du logement (21) après le filage comprenant un grain de râclage (7) monté sur un fouloir (70) et susceptible d'être enfilé dans le logement (21), le grain de filage (4) ayant un diamètre (D₁) inférieur à celui (D₂) de la face interne (22) du logement (21) de façon à laisser un premier jeu (c) permettant de former au cours du filage, une chemise (51) le long de la face interne (22) du logement (21), caractérisé par le fait qu'étant donné que l'on utilise des billettes brutes de fonderie, sans élimination préalable de la couche externe le premier jeu (c) laissé entre la périphérie du grain de filage (4) et la face interne du logement (21) est déterminé de façon que la chemise (51) ait une épaisseur (a′) suffisante pour englober tous les défauts superficiels de la billette brute et que le grain de raclage (7) a un diamètre (D₃) légèrement inférieur à celui (D₂) de la face interne (22) du logement (21) de façon qu'il existe, entre la périphérie dudit grain de râclage (7) et la face interne (22) du logement (21), un second jeu (d) inférieur au premier jeu (c) et cependant suffisant pour que la chemise (51) soit râclée vers l'intérieur et sur une partie seulement de son épaisseur en laissant subsister, après râclage, une pellicule de métal (52) d'épaisseur régulière et couvrant la totalité de la face interne (22) du logement (21).

7. Presse de filage selon la revendication 7, caractérisée par le fait que le premier jeu (c) entre le grain de filage (4) et la face interne (22) du logement (21) est déterminé en fonction du diamètre de la billette dans un intervalle allant de 1,5 à 4 mm environ.

8. Presse de filage selon l'une des revendications 7 et 8, caractérisée par le fait que le second jeu (d) entre le grain de râclage (7) et la face interne (22) du logement (21) est compris entre 0,1 et 0,25 mm.

9. Presse de filage selon la revendication 7, dans laquelle le grain de râclage (7) est monté sur un second fouloir (70) susceptible d'être mis dans l'axe de filage (10) et d'être enfilé dans le logement (21) du conteneur (2) par déplacement axial dans un sens de râclage et retiré dans le sens inverse, caractérisé par le fait que le grain de râclage (7) est attelé à son fouloir (70) de façon à rester fixé à l'extrémité de ce dernier aussi bien dans le sens de râclage que dans le sens de retrait et qu'il a un diamètre (D₃) variable de façon que le second jeu (d) entre la périphérie dudit grain de râclage (7) et la face interne (22) du logement (21) soit plus petit dans le sens de râclage que dans le sens de retrait.

10. Presse de filage selon la revendication 10, caractérisée par le fait que le grain de râclage (7) comprend un corps de support (71) fixé à l'extrémité du fouloir de râclage (70) et portant, du côté opposé audit fouloir, un segment râcleur (7′) en forme d'anneau élastique coupé par une fente (73) centrée dans un plan radial P₁ et limitée par deux faces planes (74, 74′) s'ouvrant en V vers l'intérieur et entre lesquelles s'engage un coin d'expansion (8) muni de faces d'appui (81, 81′) d'inclinaison correspondante et monté coulissant transversalement sur le corps de support (71), ce dernier étant associé à des moyens (9) de commande du déplacement transversal du coin (8) vers l'extérieur pour déterminer l'élargissement de la fente (73) et l'augmentation de diamètre du segment râcleur (7′).

11. Presse de filage selon la revendication 11, caractérisée par le fait que le segment râcleur (7′) est muni sur sa périphérie d'une arête coupante (75) de rabotage de la chemise (51) et prend appui, par l'intermédiaire d'une face lisse perpendiculaire à l'axe du fouloir (70) sur une face lisse correspondante (76)ménagée à l'extrémité du corps de support (71) opposée au fouloir (70), le segment râcleur (7′) étant solidarisé en déplacement axial avec ledit corps de support (71) par une bride de retenue (77) en forme d'anneau à section en U comprenant deux ailes s'engageant respectivement dans des gorges circulaires correspondantes (78) (78′) ménagées respectivement sur le segment (7′) et sur le corps de support (71), ladite bride (77) comprenant deux extrémités en vis-à-vis (77′) séparées par un espace correspondant à la fente (73) du segment (7′).

12. Presse de filage selon la revendication 12, caractérisée par le fait que les moyens de commande du déplacement transversal du coin d'expansion (8) comprennent une came (9) présentant une face plane (90) inclinée par rapport à l'axe (10) et coopérant avec une face plane (82) d'inclinaison correspondante ménagée sur le coin d'expansion (8), ladite came (9) étant fixée sur une pièce de commande (91, 92) montée coulissante dans un alésage axial (93) du corps de support (71) de façon à commander le déplacement transversal de ce dernier vers l'extérieur par déplacement axial de la tige de manoeuvre.

13. Presse de filage selon la revendication 13, caractérisée par le fait que le coin d'expansion (8) est monté coulissant transversalement dans une fente (95) ménagée dans une partie élargie (92) de la pièce de commande (91) et limitée par deux faces planes (96, 96′) parallèles à l'axe (10) et coopérant avec des faces latérales correspondantes (85, 85′) du coin d'expansion (8).

14. Presse de filage selon la revendication 13, caractérisée par le fait que la pièce de commande (91, 92) est actionnée par une tige de manoeuvre (97) montée coulissante dans un alésage axial du fouloir (70) et reliée à la tige d'un vérin (98) de commande du coulissement axial.

## Claims

1. A method of extrusion of metal by the inverse method, by extruding through a die (41) a metal billet (5) placed in a housing (21) which is arranged inside a container (2) and closed at one side by a bottom (3) and at the other by a block (4) which carries the die (41) and is mounted at the end of a rammer (40) pierced with an axial hole (42) and capable of being threaded inside the housing (21) by displacement of the container (2) and its bottom (2) under the action of a main wiredrawing jack (14) so as to produce by extruding the metal in the die (41) the extrusion of a bar (50) which is discharged through the axial hole (42) of the rammer (40), the method being one in which at the time of the extrusion a certain clearance (c) is left between the periphery of the bush (4) carrying the die and the inner face (22) of the housing (21) to form along the said inner face (22) a lining (51) and the housing (21) is then scraped , the said method being characterized by the fact that the billets employed are rough from the foundry without previous elimination of the outer layer and that the first clearance (c) left between the periphery of the extrusion block (4) and the inner face of the housing (21) is determined in such a way that the lining (51) has a thickness (a′) sufficient to embrace all of the surface defects of the rough billet and by the fact that the scraping of the housing (21) after extrusion is effected by means of a scraper block (7) the periphery of which is separated from the inner face (22) of the housing (21) by a second clearance (d) which is less than the thickness of the lining (51) but sufficient for the latter to be simply planed over only a portion of its thickness and that a skin (52) of metal of uniform thickness persists after scraping and covers the whole of the inner face (22) of the housing (21), the next billet (5) being then loaded into the container (2) by remaining perfectly centred on the axis (10) of the housing (21) so that there is no risk of the skin (52) becoming deteriorated during the loading.

2. A method of extrusion as in Claim 1, characterized by the fact that the first clearance (c) left between the periphery of the extrusion block (4) and the inner face (22) of the housing (21) is determined as a function of the diameter of the billet and lies between 1.5 and 4 mm.

3. A method of extrusion as in one of the Claims 1 or 2, characterized by the fact that the second clearance (d) left between the periphery of the scraper block (7) and the inner face (22) of the housing (21) lies between 0.1 and 0.25 mm.

4. A method of extrusion as in one of the preceding Claims, characterized by the fact that for loading it into the container (2) the billet (5) is first of all set exactly upon the axis of extrusion and pinched between the scraper block (7) and the closure bottom (3), the container (2) then being threaded over the billet (5) by sliding it axially.

5. A method of extrusion as in one of the preceding Claims, characterized by the fact that it is applied to the extrusion of aluminium and its alloys.

6. A press for the extrusion of metal by the inverse method, having a fixed rammer (40) pierced with a hole (42) centred on an axis of extrusion (10) and bearing at one end against a bearer (11) and carrying at the other end of it a die (41) mounted on an extrusion block (4), a container (2) in which a cylindrical housing (21) is arranged and centred upon the axis of extrusion (10) and at the side remote from the rammer (40) bears against a movable crossbar (30) carrying a head (3) for closure of the housing (21), means (53) of loading a metal billet (5) for extrusion into the housing (21) in the container (2) and at least one jack (14) for displacing the movable crossbar (30) and the container (2) towards the fixed rammer (40) in order by extrusion of the billet (5) in the die (41) to extrude a metal bar (50) which is discharged through the axial hole (42) of the rammer (40), and for scraping the housing (21) after the extrusion, means which comprise a scraper block (7) mounted on a rammer (70) and capable of being threaded into the housing (21), the extrusion block (4) having a diameter (D₁) less than that (D₂) of the inner face (22) of the housing (21) so as to leave a first clearance (c) which during the course of the extrusion enables a lining (51) to be formed along the inner face (22) of the housing (21), characterized by the fact that inasmuch as billets are employed which are rough from the foundry, without previous elimination of the outer layer, the first clearance (c) left is between the periphery of the extrusion block (4) and the inner face of the housing (21) is determined in such a way that the lining (51) has a thickness (a′) sufficient to embrace all of the surface defects of the rough billet and that the scraper block (7) has a diameter (D₃) slightly less than that (D₂) of the inner face (22) of the housing (21) so that between the periphery of the said scraper block (7) and the inner face (22) of the housing (21) there exists a second clearance (d) which is less than the first clearance (c) yet is sufficient for the lining (51) to be scraped towards the inside and only over a portion of its thickness whilst letting a skin of metal (52) persist after scraping, which is of uniform thickness and covers the whole of the inner face (22) of the housing (21).

7. An extrusion press as in Claim 6, characterized by the fact that the first clearance (c) between the extrusion block (4) and the inner face (22) of the housing (21) is determined as a function of the diameter of the billet over a range from about 1.5 to 4 mm.

8. An extrusion press as in one of the Claims 6 or 7, characterized by the fact that the second clearance (d) between the scraper block (7) and the inner face (22) of the housing (21) lies between 0.1 and 0.25 mm

9. An extrusion press as in Claim 6, in which the scraper bush (7) is mounted on a second rammer (70) capable of being placed on the axis of extrusion (10) and threaded into the housing (21) in the container (2) by axial displacement in one direction for scraping and withdraw in the opposite direction, characterized by the fact that the scraper block (7) is coupled to its rammer (70) so as to remain fixed to the end of the latter both in the direction for scraping and in the direction of withdrawal and that it has a diameter (D₃) which is able to vary so that the second clearance (d) between the periphery of the said scraper block (7) and the inner face (22) of the housing (21) is smaller in the direction for scraping than in the direction of withdrawal.

10. An extrusion press as in Claim 9, characterized by the fact that the scraper block (7) comprises a supporting body (71) which is fixed to the end of the scraper rammer (70) and carries at the opposite side from the said rammer a scraper segment (7′) in the form of an elastic ring through which is cut a gap (73) centred on a radial plane P₁ and bounded by two plane faces (74, 74′) opening in a V towards the inside, between which an expander wedge (8) engages which is equipped with bearing faces (81, 81′) of corresponding slope and is mounted to slide transversely across the supporting body (71), the latter being associated with means (9) of controlling the transverse displacement of the wedge (8) towards the outside in order to determine the widening of the gap (73) and the increase in diameter of the scraper segment (7′).

11. An extrusion press as in Claim 10, characterized by the fact that the scraper segment (7′) is equipped on its periphery with a cutting edge (75) for planing the lining (51) and bears by way of a smooth face perpendicular to the axis of the rammer (70) against a smooth face (76) arranged to correspond at the end of the supporting body remote from the rammer (70), the scraper segment (7′) being locked in axial displacement to the said supporting body (71) by a retainer clamp (77) in the form of a ring of a U-section which comprises two flanges engaging respectively in corresponding circular grooves (78) (78′) arranged on the segment (7′) and the supporting body (71) respectively, whilst the said clamp (77) comprises two ends (77′) face to face separated by a space to correspond with the gap (73) in the segment (7′).

12. An extrusion press as in Claim 11, characterized by the fact that the means of controlling the transverse displacement of the expander wedge (8) comprise a cam (9) which exhibits a plane face (90) inclined with respect to the axis (10) and cooperating with a plane face (82) of corresponding slope arranged on the expander wedge (8), the said cam (9) being fixed to a control member (91, 92) mounted to slide in an axial bore (93) in the supporting body (71) so as to control the transverse displacement of the latter towards the outside by axial displacement of the operator rod.

13. An extrusion press as in Claim 12, characterized by the fact that the expander wedge (8) is mounted to slide transversely in a slot (95) cut in a widened portion (92) of the control member (91) and bounded by two plane faces (96, 96′) parallel with the axis (10), which cooperate with corresponding lateral faces (85, 85′) on the expander wedge (8).

14. An extrusion press as in Claim 12, characterized by the fact that the control member (91, 92) is actuated by an operator rod (97) which is mounted to slide in an axial bore in the rammer (70) and connected to the rod of a jack (98) for controlling the axial sliding.

## Patentansprüche

1. Verfahren zum Stramgpressen von Metall nach der Rückwärtsmethode, durch Extrudieren in einer Matrize (41) von einem Pressbolzen (5) aus Metall, der in einer innen in einen Aufnehmer (2) befindlichen Aufnahme (21) eingesetzt ist und auf der einen Seite durch einen Boden (3) und auf der anderen durch eine die Matrize (41) tragende Pressschefbe (4) verschlossen ist, die am Ende eines mit einer Axialöffnung (42) versehenen Pressenstempels (40) montiert ist, der durch Verschiebung des Aufnehmers (2) mit dessen Boden (3) unter der Wirkung eines Hauptzylinders (14) innen in die Aufnahme (21) hineindringen kann, um somit durch Extrudieren in einer Matrize das Pressen eines Stranges (50) bewirkt, der durch die Axialöffnung (42) des Pressenstempels (40) entfernt wird, Verfahren bei welchem ein gewisses Spiel (c) zwischen der Peripherie der Matrizenhalter-Pressscheibe (4) und der Innenfläche (22) der Aufnahme (21) zur Bildung einer Schale (51) entlang dieser Innenfläche (22) beim Strangpressen besteht und dann ein Schaben der Aufnahme (21) vorgenommen wird, wobei das Verfahren dadurch gekennzeichnet ist, dass rohgegossene Pressbolzen ohne vorherige Beseitigung der Aussenhaut zum Einsatz kommen, und dass das zwischen der Peripherie der Pressscheibe und der Innenfläche der Aufnahme (21) bestehende ersie Spiel (c) so bestimmt wird, dass die Schale (51) eine ausreichende Dicke (a′) aufweist, um sämtliche Oberflächenfehler des rohen Pressbolzens einzuschliessen, und dass hach dem Strangpressen ein Schaben der Aufnahme (21) mit einer Schabscheibe (7) durchgeführt wird, deren Peripherie von der Innenfläche (22) der Aufnahme (21) durch ein zweites Spiel (d) getrennt ist, das kleiner als die Dicke der Schale (51) ist, jedoch ausreicht damit dieses nur an einem Teil seiner Dicke einfach abgeschabt wird, und dass nach dem Schaben eine die gasamte Innenfläche (22) der Aufnahme (21) überdeckende Metallhaut (52) mit regelmässiger Dicke bestehen bleibt, wobei der neue Pressbolzen (5) unter einwandfreier Zentrierung in der Achse (10) der Aufnahme (21) alsdann in den Aufnehmer (2) geladen wird , so dass keine Beschädigungsgefahr der Haut (52) beim Laden besteht.

2. Verfahren zum Strangpressen nach Anspruch 1, dadurch gekennzeichnet, dass das zwischen der Peripherie der Pressscheibe (4) und der Innenfläche (22) der Aufnahme (21) bestehende erste Spiel (c) dem Durchmesser des Pressbolzen entsprechend bestimmt wird und 1,5 bis 4 mm beträgt.

3. Verfahren zum Strangpressen nach einem der Ansprüche 1 und 2, dadurch gekennzeichnet, dass das zwischen der Peripherie der Schabscheibe (7) und der Innenfläche (22) der Aufnahme (21) bestehende zweite Spiel (d) 0,1 bis 0,25 mm beträgt.

4. Verfahren zum Strangpressen nach einem der vorhergehenden Ansprüche, dadurch gekennzeichnet, dass zum Laden in den Aufnehmer (2) der Pressbolzen (5) zuerst in der Strangpressachse genau angeordnet und zwischen der Schabscheibe (7) und dem Verschliessboden (3) geklemmt wird, wobei der Aufnehmer dann über den Pressbolzen (5) durch axiales Gleiten geschoben wird.

5. Verfahren zum Strangpressen nach einem der vorhergehenden Ansprüche, dadurch gekennzeichnet, das es zum Strangpressen von Aluminium und dessen Legierungen zum Einsatz kommt.

6. Strangpresse für Metall nach der Rückwärtsmethode, bestehend aus einem feststehenden Presssenstempel (40) mit einer auf eine Strangpressachse (10) zentrierte Öffnung (42), der an einem Ende auf einem Balken (11) abgestützt ist und an seinem anderen Ende eine auf einer Pressscheibe (4) montierten Matrize (41), einem Aufnehmer (2), in welchem eine zylindrische auf die Strangpressachse (10) zentrierte Aufnahme (21) angeordnet ist, und sich auf der dem Pressenstempel (40) entgegengesetzten Seite auf einer beweglichen Traverse (30) abstützt, welche einen Schliessboden (3) der Aufnahme (21) trägt sowie (53) zum Laden eines Pressbolzens (5) aus Strangpressmetall in die Aufnahme (21) des Aufnehmers (2) und mindestens ein Zylinder (14) zum Verfahren der beweglichen Traverse (30) und des Aufnahmers (2) hin zum stationären Pressenstempel zwecks Strangpressen durch Extrudierung des Pressbolzens (5) in der Matrize (41) eines Metallstranges (50), der durch die Axialöffnung (42) des Pressenstempels (40) entfernt wird, und ein Mittel zum Schaben der Aufnahme (21) nach dem Strangpressen, bestehend aus einer auf einem Pressenstempel (70) montierten Schabscheibe (7), die in die Aufnahme (21) eingeführt werden kann, wobei die Pressscheibe (4) einen kleineren Durchmesser (D1) als derjenige (D2) der Innenfläche (22) der Aufnahme (21) aufweist, so dass ein erstes Spiel (c) besteht, um entlang der Innenfläche (22) der Aufnahme (21) beim Strangpressen eine Schale (51) zu bilden, dadurch gekennzeichnet, dass, da rohgegossene Pressbolzen ohne vorherige Beseitigung der Aussenhaut zum Einsatz kommen, das zwischen der Peripherie der Pressscheibe (4) und der Innenfläche der Aufnahme (21) bestehende erste Spiel (c) so bestimmt wird, dass die Schale (51) eine ausreichende Dicke (a′) aufweist, um sämtliche Oberflächenfehler des rohen Pressbolzens einzuschliessen, und dass die Schabscheibe (7) einen etwas kleineren Durchmesser (D3) als derhenige (D2) der Innenfläche (22) der Aufnahme (21) aufweist, so dass zwischen der Peripherie der Schabscheibe (7) und der Innenfläche (22) der Aufnahme (21) eine zweites Spiel (d) besteht, das kleiner ist als das erste Spiel (c), jedoch ausreicht damit die Schale (51) nach innen und nur auf einem Teil seiner Dicke geschabt wird, um somit eine Metallhaut (52) von regelmässiger Dicke nach dem Schaben bestehen zu lassen, welche die gesamte Innenfläche (22) der Aufnahme (21) überdeckt.

7. Strangpresse nach Anspruch 6, dadurch gekennzeichnet, dass das erste Spiel (c) zwischen der Pressscheibe (4) und der Innenfläche (22) der Aufnahme (21) entsprechend dem Pressbolzendurchmesser in einem Bereich von ca. 1,4 bis 4 mm bestimmt wird.

8. Strangpresse nach einem der Ansprüche 6 und 7, dadurch gekennzeichnet, dass das zweite Spiel (d) zwischen der Schabscheibe (7) und der Innenfläche (22) der Aufnahme (21) bei 0,1 bis 0,25 mm liegt.

9. Strangpresse nach Anspruch 6, bei welcher die Schabscheibe (7) auf einem zweiten Pressenstempel (70) montiert ist, der in die Strangpressachse (10) gefahren und durch Axialverschiebung in der Schabrichtung und durch Rückzug in entgegengesetzter Richtung in die Aufnahme (21) des Aufnehmers (2) eingeführt werden kann, dadurch gekennzeichnet, dass die Schabscheibe (7) derart mit ihrem Pressenstempel (70) gekoppelt ist, dass sie an Ende desselben sowohl in der Schabrichtung als auch in der Rücklaufrichtung befestigt bleibt, und dass sie einen variablen Durchmesser (D3) aufweist, so dass das zweite Spiel (d) zwischen der Peripherie dieser Schabscheibe (7) und der Innenfläche (22) der Aufnahme (21) in der Schabrichtung kleiner ist als in der Rücklaufrichtung.

10. Strangpresse nach Anspruch 9, dadurch gekennzeichnet, dass die Schabscheibe (7) ein am Ende des Schabstempels (70) befestigten Haltekörper (71) umfasst, der diesem Stempel entgegengesetzten Seite ein als elastischer Ring ausgebildetes Schabsegment (7′) mit einem Schlitz (73) trägt, der in einer radialen Ebene P1 zentriert ist und durch zwei nach innen V förmig sich öffnenden Planflächen (74, 74′) begrenzt ist, zwischen denen ein Spreizkeil (8) mit entsprechend geneigten Stützflächen (81, 81′) eingeführt wird und auf dem Haltekörper (71) in Querrichtung gleitbar montiert ist, wobei diesem zur Querverschiebung nach aussen des Keils (8) Betätigungsmittel zugeordnet sind, um die Erweiterung des Spaltes (73) und die Durchmesservergrösserung des Schabringes (7′) zu bestimmen.

11. Strangpresse nach Anspruch 10, dadurch gekennzeichnet, dass der Schabring (7′) an seiner peripherie eine Schabschneidkante (75) für die Schale (51) aufweist und sich über eine zur Achse des Stempels (70) senkrechte glatte Fläche auf einer entsprechenden, am Ende des Haltekörpers (71) angeordneten, dem Stempel (70) entgegengesetzten Ende, glatten Fläche (76) abstütst, wobei der Schabring (7′) in Axialverschiebung mit diesem Haltekörper (71) über einen mit U förmigem Querschnitt als Ring ausgebildeten Bund (77) fest verbunden ist, der zwei Flügel aufweist, die jeweils im entsprechende auf den Ring (7′) bzw. dem Haltekörper (71) angeordneten, kreisförmigen Rillen (78,78′) eingeführt werden, wobei dieser Bund (77) zwei gegenüberliegende Ende (77′) umfasst, die durch einen dem Schlitz (73) des Ringes (7′) entsprechenden Raum getrennt sind.

12. Strangpresse nach Anspruch 11, dadurch gekennzeichnet, dass die Betätigungsmittel für die Querverschiebung des Spreizkeils (8) aus einer Nockenscheibe (9) mit einer zur Achse (10) geneigten Planfläche (90) besteht, welche mit einer entsprechend geneigten, an dem Spreizkeil angeordneten (8) Planfläche (82) zusammenwirkt, wobei diese Nockenscheibe an einem in einer axialen Bohrung (93) des Haltekörpers (71) gleitbar montierten Steuerungsteil (91, 92) befestigt ist, um somit die Querverschiebung des Haltekörpers nach aussen durch axiale Bewegung der Betätigungsstange zu bewirken.

13. Strangpresse nach Anspruch 12, dadurch gekennzeichnet, dass der Spreizkeil (8) in einer in einem erweiterten Teil (92) des Betätigungteils (91) angeordneten Spaltes (95) in Querrichtung gleitbar montiert ist, der durch zwei zur Achse (10) parallelen Planflächen (96, 96′) begrenzt ist, die mit entsprechenden Seitenflächen (85, 85′) des Spreizkeiles (8) zusammenwirken.

14. Strangpresse nach Anspruch 12, dadurch gekennzeichnet, dass das Steuerteil (91, 92) durch eine in einer axialen Bohrung des Stempels (70) gleitbar montierten Betätigungsstange (97) betätigt wird, die mit der Stange eines Zylinders (98) zur Steuerung der axialen Bewegung verbunden ist.
